# EUROPÄISCHE PATENTSCHRIFT

(11) **EP 0 011 726 B1**
(45) Veröffentlichungstag und Bekanntmachung des Hinweises auf die Patenterteilung: **19.05.1982**
(21) Anmeldenummer: 79104265.8
(22) Anmeldetag: 02.11.1979
(51) Int. Cl.: B65D 1/22, B65D 25/28, B65D 21/02

(54) **Transport- und/oder Lagerkasten**
Transportation and/or storing case
Caisse de transport et/ou d'emmagasinage

(30) Priorität: 08.11.1978 DE 2848341
(43) Veröffentlichungstag der Anmeldung: 11.06.1980
(73) Patentinhaber: Fritz Schäfer Gesellschaft mit beschränkter Haftung Fabriken für Lager- und Betriebseinrichtungen, D-57290 Neunkirchen (DE)
(72) Erfinder: Schäfer, Gerhard, D-5908 Neunkirchen-Salchendorf (DE); Weidt, Karl Adolf, D-5900 Siegen 1 (DE)
(74) Vertreter: Hemmerich, Friedrich Werner

## Beschreibung

Die Erfindung betrifft einen Transport-und/oder Lagerkasten, insbesondere in stapelbarer Ausführung, mit einem seine oberseitige Öffnung begrenzenden Versteifungs- und/oder Stapelrand und mit an jeder von zwei sich gegenüberliegenden Seitenwänden vorgesehenen Griffpaaren, durch die der Kasten sowohl von der Wand-Außenseite als auch von der Wand-Innenseite her erfaßbar ist, wobei die Griffe eines jeden Griffpaares übereinanderliegend unterhalb des Versteifungs- und/oder Stapelrandes angeordnet sind und jeweils ein Griff durch eine im wesentlichen quer zur Seitenwandebene gerichtete muschelartige Vertiefung gebildet wird.

Derartige Transport- und/oder Lagerkästen sind bekannt. Sie haben den Vorteil, daß ihre Griffe auch dann leicht erfaßt werden können, wenn eine größere Anzahl solcher Transport-und/oder Lagerkästen gruppenweise so dicht nebeneinander aufgestellt werden müssen, daß ihre Versteifungs- und/oder Stapelränder gegeneinanderstoßen. Regelmäßig ist das der Fall, wenn solche Transport- und/oder Lagerkästen für den Versand in Gitterpaletten, große Kästen oder dergleichen eingestellt werden müssen.

Bei dem durch die NL-A-7607595 bekanntgewordenen Kasten sind die durch muschelartige Vertiefungen in den Kastenwänden gebildeten Griffen auf der Wand-Außenseite vorgesehen. Unterhalb dieser Griffe befinden sich Durchbrüche in den Kastenwänden, die das Erfassen des Kastens auch von den Wandinnenseiten her erlauben. Dieser Kasten erweist sich deshalb als nachteilig, weil das Füllgut, falls seine Stückabmessungen nicht größer als die lichte Weite der Durchbrüche sind, durch diese hindurch herausfällt. Der Kasten ist somit nur zur Aufnahme großstückigen Füllgutes geeignet, es sei denn, mann verzichtet auf eine optimale Ausnutzung des Füllvolumens und begnügt sich mit einem Füllstand etwa bis zur Unterkante der Durchbrüche.

Der Erfindung liegt die Aufgabe zugrunde, einen Transport- und/oder Lagerkasten der eingangs genannten Gattung zu schaffen, bei dem Durchbrüche in den Seitenwänden vermieden sind, der aber trotzdem sowohl von der Wand-Außenseite als auch von der Wand-Innenseite her erfaßbar ist.

Die Lösung dieser Aufgabe wird erfindungsgemäß im wesentlichen dadurch erreicht, daß die muschelartige Vertiefung auf der Wand-Innenseite vorgesehen ist und der von der Wand-Außenseite her erfaßbare Griff nach unten offen ausgebildet bzw. durch einen abwärts gerichteten Steg gebildet wird.

Einen Lagerkasten mit auf den Wand-Außenseiten vorgesehenen Griffen, die durch abwärts gerichtete Stege gebildet sind, zeigt bereits die CH-A-276882. Bei diesem Kasten fehlen jedoch Griffe, die ein Erfassen des Kastens von den Wand-Innenseiten her gestatten. Dieser bekannte Kasten hat deshalb die Fachwelt nicht anregen können, einen Kasten der eingangs genannten Gattung im Sinne der Erfindung weiterzubilden.

Als besonders vorteilhaft hat es sich nach der Erfindung erwiesen, daß die von der Wand-Innenseite erfaßbaren Griffe oberhalb der von der Wand-Außenseite her erfaßbaren Griffe liegen, weil hierdurch das Hineinfassen in die offenen muschelartigen Griffe selbst dann ermöglicht wird, wenn die Transport- und/oder Lagerkästen bis zur Unterkante ihrer Versteifungs- und/oder Stapelränder aufgefüllt sind.

Eine besonders zweckmäßige Ausgestaltung der erfindungsgemäßen Transport- und/oder Lagerkästen ergibt sich auch, wenn die von der Wand-Innenseite her erfaßbaren Griffe durch nach einwärts und abwärts geneigte Wandungsteile begrenzt sind, weil hierdurch nicht nur die in die muschelartigen Griffe hineinfassende Hand besser gegen Abgleiten gesichert wird, sondern auch das in die Kästen eingebrachte Füllgut sich völlig selbsttätig aus dem Bereich dieser muschelartigen Griffe bewegt, so daß diese für das Hineinfassen weitestgehend frei sind.

Die Anwendung der erfindungsgemäßen Maßnahmen hat sich insbesondere dann als vorteilhaft erwiesen, wenn der Kasten mit den Griffen als einstückiges Kunststoff-Formteil, insbesondere Spritzgußteil ausgebildet ist.

In der Zeichnung sind Ausführungsbeispiele der erfindungsgemäßen Transport- und/oder Lagerkastens dargestellt. Es zeigen
Figur 1 in räumlicher Ansichtsdarstellung einen erfindungsgemäßen Transport- und/oder Lagerkasten,
Figur 2 in schematisch vereinfachter Draufsichtsdarstellung die Einordnung mehrerer Transport- und/oder Lagerkästen nach Fig. 1 in eine Gitterpalette,
Figur 3 in räumlicher Darstellung und etwa natürlicher Größe einen Teilschnitt längs der Linie 111-111 in Fig. 1, während
Figur 4 einen der Fig. 3 entsprechenden Teilschnitt in abgewandelter Ausführung wiedergibt.

In Fig. 1 ist ein Transport- und/oder Lagerkasten 1 dargestellt, der bspw. als einstückiges Kunststoff-Formteil, insbesondere Spritzguß teil, hergestellt ist. An den Boden 2 de Transport- und/oder Lagerkastens 1 schließe sich zwei Längsseitenwände 3 und zwei Que seitenwände 4 an, die im Bereich der Kasten öffnung 5 mit einem umlaufenden Versteifungs- und/oder Stapelrand 6 versehen sind.

An zwei sich gegenüberliegenden Seitenwandungen, vorzugsweise an den Quer-Seitenwandungen 4m sind unmittelbar unterhalb des Stapelrandes 6 von der Wand-Innenseite her im wesentlichen quer zur Wandebene gerichtete Vertiefungen bzw. Ansätze 7 eingeformt, welche jeweils Griffe 8 in Form von nur nach dem Kasteninneren hin offenen Griffmuscheln bilden.

Die Vertiefungen bzw. Absätze 7 sind außerdem so angeordnet bzw. ausgebildet, daß sie jeweils auch an der Außenseite der Querseitenwände 4 Griffe 9 bilden.

Die Anordnung und Ausbildung der Griffe 8 und 9 beim Transport- und/oder Lagerkasten 1 nach Fig. 1 ist besonders deutlich der Fig. 3 zu entnehmen. Dabei ergibt sich auch, daß die ausschließlich nach der Kasteninnenseite offenen Griffe 8 oberhalb der nach der Katenaußenseite offenen Griffe 9 liegen und daß die von der Kastenaußenseite her erfaßbaren Griffe 9 nach unten offen ausgebildet bzw. durch einen abwärts gerichteten Steg 10 begrenzt sind.

In Fig. 4 ist eine gegenüber den Fig. 1 und 3 abgewandelte Ausführung der Griffe 8 und 9 dargestellt. Während beim Ausführungsbeispiel nach den Fig. 1 und 3 die die Vertiefungen bzw. Absätze 7 begrenzenden Wandungen 11 und 12 parallel zur Ebene der Kastenöffnung 5 gerichtet sind, haben diese Wandungen 11 und 12 nach Fig. 1 eine nach einwärts und abwärts geneigte Lage. Hierdurch wird nicht nur die Griffsicherheit der Griffe 8 und 9 verbessert, sondern es wird auch erreicht, daß das in den Transport- und/oder Lagerkasten 1 eingefüllte Gut selbsttätig aus den nach der Kasteninnenseite offenen muschelförmigen Griffen 8 herausrutscht und diese daher zum Hineingreifen weitestgehend freibleiben.

Aus Fig. 2 geht hervor, daß Transport-und/oder Lagerkästen 1 der beschriebenen Bauart bspw. in einer Gitterpalette ohne weiteres dicht nebeneinander aufgestellt werden können und sich trotzdem leicht handhaben lassen, weil sie nämlich an den nach dem Kasteninneren hin offenen muschelförmigen Griffen 8 ohne weiteres sicher erfaßt werden können.

Selbstverständlich handelt es sich bei dem in der Zeichnung dargestellten Transport-und/oder Lagerkasten 1 nur um ein mögliches Ausführungsbeispiel. Auch anders ausgestaltete Kastenausführungen können an zwei sich gegenüberliegenden Seitenwandungen mit übereinanderliegenden Griffen 8 und 9 versehen werden, derart, daß die Griffe 8 von der Kasteninnenseite her und die Griffe 9 von der Kastenaußenseite her erfaßt werden können.

## Patentansprüche

1. Transport- und/oder Lagerkasten (1), insbesondere in stapelbarer Ausführunge, mit einem seine oberseitige Öffnung (5) begrenzenden Versteifungs- und/oder Stapelrand (6) und mit an jeder von zwei sich gegenüberliegenden Quer Seitenwänden (4) vorgesehenen Griffpaaren, durch die der Kasten (1) sowohl von der Wand-Außenseite als auch von der Wand-Innenseite her erfaßbar ist, wobei die Griffe (8, 9) eines jeden Griffpaares übereinanderliegend unterhalb des Versteifungs- und/oder Stapelrandes (6) angeordnet sind und jeweils ein Griff durch eine im wesentlichen quer zur Seitenwandebene gerichtete muschelartige Vertiefung (8) gebildet wird, dadurch gekennzeichnet, daß die muschelartige Vertiefung (8) auf der Wand-Innenseite vorgesehen ist und der von der Wand-Außenseite her erfaßbare Griff (9) nach unten offen ausgebildet bzw. durch einen abwärts gerichteten Steg (10) gebildet wird.

2. Transport- und/oder Lagerkasten nach Anspruch 1, dadurch gekennzeichnet, daß die von der Wand-Innenseite erfaßbaren Griffe (8) oberhalb der von der Wand-Außenseite erfaßbaren Griffe (9) liegen.

3. Transport- und/oder Lagerkasten nach Anspruch 1 oder 2, dadurch gekennzeichnet, daß der von der Wand-Innenseite her erfaßbare Griff (8) durch nach einwärts und abwärts geneigte Wandteile (11, 12) begrenzt ist (Fig. 4).

4. Transport- und/oder Lagerkasten nach mindestens einem der Ansprüche 1 bis 3, dadurch gekennzeichnet, daß der Kasten (1) mit den Griffen (8, 9) als einstückiges Kunststoff-Formteil, insbesondere Spritzgußteil, ausgebildet ist.

## Revendications

1. Caisse (1) de transport et/ou de magasinage, notamment sous forme gerbable, avec un rebord (6) de rigidification et/ou de gerbage délimitant son ouverture supérieure (5) et avec, prévues à chacune des parois latérales transversales (4) se faisant face, des paires de poignées par lesquelles la caisse (1) peut être saisie tant du côté extérieur de la paroi que du côté intérieur, les poignées (8, 9) de chaque paire étant superposées l'une à l'autre au-dessous du rebord (6) de rigidification et/ou de gerbage et une poignée de chaque paire étant formée par un renfoncement (8) en forme de coquille dirigé dans son ensemble en travers du plan de la paroi latérale, caractérisée en ce que le renfoncement (8) en forme de coquille est prévu du côté intérieur de la paroi, et la poignée (9) qui peut être saisie du côté extérieur de la paroi est ouverte vers le bas et est formée par une nervure (10) dirigée vers le bas.

2. Caisse de transport et/ou de magasinage selon la revendication 1, caractérisé en ce que les poignées (8) saisissables du côté intérieur de la paroi sont situées au-dessus des poignées (9) saisissables du côté extérieur de la paroi.

3. Caisse de transport et/ou de magasinage selon la revendication 1, caractérisée en ce que la poignée (8) saisissable du côté intérieur de la paroi est délimitée par des parties de paroi (11, 12) inclinées vers l'intérieur et vers le bas.

4. Caisse de transport et/ou de magasinage selon au moins l'une des revendications 1 à 3, caractérisée en ce que la caisse (1) forme, avec les poignées (8, 9), un article moulé monobloc en matière synthétique, notamment un article coulé par injection.

## Claims

1. Transporting and/or storage bin (1), more especially in stackable constructional forms, having a reinforcing and/or stacking rim (6) defining its top opening (5) and having pairs of hand-grips provided on each of two opposite transverse side walls (4), by which the bin (1) can be gripped from both the outside of the wall and the inside of the wall, the hand-grips (8, 9) of each one pair of grips being arranged one above the other beneath the reinforcing and/or stacking rim (6) and in each case one hand-grip being formed by a mussel-shaped recess (8) directed substantially transversely of the plane of the side wall, characterised in that the mussel-shaped recess (8) is provided on the inside of the wall and the hand-grip (9) capable of being gripped from outside the wall is made so as to be open downwardly or is formed by a downwardly directed flange or fillet (10).

2. Transporting and/or storage bin according to Claim 1, characterised in that the hand-grips (8) which can be gripped from the inside of the wall are located above the hand-grips (9) which can be gripped from the outside of the wall.

3. Transporting and/or storage bin according to Claim 1 or 2, characterised in that the hand-grip (8) which can be gripped from inside the wall is defined by inwardly and downwardly sloping wall sections (11, 12) (Figure 4).

4. Transporting and/or storage bin according to at least one of Claims 1 to 3, characterised in that the bin (1), with the hand-grips (8, 9), is constructed as a one-piece synthetic plastics moulding, more especially an injection- moulded element.
